# EUROPÄISCHE PATENTSCHRIFT

(11) **EP 0 337 302 B1**
(45) Veröffentlichungstag und Bekanntmachung des Hinweises auf die Patenterteilung: **11.08.1993**
(21) Anmeldenummer: 89106081.6
(22) Anmeldetag: 06.04.1989
(51) Int. Cl.: B60R 16/08, B62D 33/06, F04B 23/04

(54) **Handpumpe**
Hand pump
Pompe à main

(30) Priorität: 14.04.1988 DE 8804947 U
(43) Veröffentlichungstag der Anmeldung: 18.10.1989
(73) Patentinhaber: WEBER-HYDRAULIK GmbH, D-74361 Güglingen (DE)
(72) Erfinder: Aldinger, Heinz, D-7129 Güglingen (DE)
(74) Vertreter: Säger, Manfred, Dipl.-Ing.

(56) Entgegenhaltungen:
- GB-A- 2 080 440
- US-A- 3 985 194

## Beschreibung

Die Erfindung betrifft eine mit einer zusätzlichen elektrisch betriebenen Hydraulikpumpe nachrüstbare Handpumpe gemäß dem Oberbegriff des Hauptanspruches.

Eine solche Handpumpe dient zum Kippen des Fahrerhauses von Lastkraftwagen und es ist eine Vielzahl von Ausführungsformen bekannt. Sie enthält hintereinandergeschaltet einen Tank, ein eigentliches Pumpenteil und ein Umschaltventil zwecks Kippen oder Zurückkippen des Fahrerhauses und gegebenenfalls für eine Leerlaufstellung. Sie weist für den doppeltwirkenden Hydraulikzylinder zwei Hydraulikanschlüsse für die Hin- und Rücklaufleitung zum Hydraulikzylinder in Strömungsrichtung der Hydraulikflüssigkeit des eigentlichen Pumpenteils hinter dem Umschaltventil auf.

Zusätzlich zu dieser manuellen Standardausrüstung an Lastkraftwagen ist als teures Extra eine nicht-manuelle Betätigung dadurch möglich, daß eine elektrisch betriebene Hydraulikpumpe zusätzlich zur manuellen Betätigung eingesetzt wird, was nicht nur teuer ist, sondern auch zusätzlichen Aufwand für ein gesondertes Umschaltventil erfordert.

Es ist ein kombiniertes mechanisches und elektrisches Pumpensystem, bekannt (US-A- 3 985 194), das sich zur Aufgabe gestellt hat, eine mechanische und elektrisch angetriebene Pumpe nach Möglichkeit in einem Gehäuse zu vereinigen. An die Nachrüstung einer Handpumpe mit einer elektrisch betriebenen Hydraulikpumpe zusätzlich zur manuellen Betätigung ist hierbei nicht gedacht worden.

Das System der US-A-3 985 194 bietet keine Möglichkeit, die Handpumpe an einem anderen Ort ein Gehäuse einer elektrisch betriebenen Pumpe vorzusehen, das an beliebiger Stelle des Fahrzeugs untergebracht werden kann. Dies wäre in jedem Fall ein Vorteil, da Platzprobleme im Fahrzeug eine große Rolle spielen.

Der Erfindung liegt die Aufgabe zugrunde, eine Handpumpe bei einfacher Konstruktion so auszubilden, daß sie auch für eine nicht-manuelle Betätigung mit einer elektrisch betriebenen Hydraulikpumpe problemlos nachrüstbar ist.

Diese Aufgabe wird bei einer gattungsgemäßen Handpumpe gemäß dem Oberbegriff des Hauptanspruches erfindungsgemäß durch dessen kennzeichnende Merkmale gelöst. Mit besonderem Vorteil wird hierbei eine Handpumpe so ausgestaltet, daß ein gesonderter Druckanschluß und ein gesonderter Sauganschluß vorgesehen ist, an die dann Leitungen zu einer elektrischen Hydraulikpumpe mit Vor- und Rücklauf angeschlossen werden können, wobei ein gesondertes Ventil zum Umschalten der Kipprichtung nicht erforderlich ist, weil von dem ohnehin in der Handpumpe vorgesehenen Umschaltventil Gebrauch gemacht wird.

Eine zweckmäßige Ausgestaltung und Weiterbildung der Erfindung ist im Unteranspruch gekennzeichnet.

Ein bevorzugtes Ausführungsbeispiel wird nachfolgend unter Bezugnahme auf die Zeichnung näher erläutert. In dieser zeigt:
- Figur 1: die Handpumpe im schematischen Querschnitt, und
- Figur 2: einen Schnitt II-II gemäß Fig. 1.

Die insgesamt mit 5 bezeichnete Handpumpe weist ein mit einer Handhabe 6 versehenes Umschaltventil 7 und zwei - in Strömungsrichtung hinter - dem eigentlichen Pumpenteil 8 und zwei Hydraulikanschlüsse 9, 10 für die Hin- und Rücklaufleitung zum - nicht gezeigten - hydraulischen, doppeltwirkenden Zylinder auf. Von dem eigentlichen Pumpenteil 8 wird Hydraulikflüssigkeit in Richtung auf das Umschaltventil 7 gepumpt und von dort über zwei rechtwinklige Bohrungen und Dichtungen zu einem der beiden Hydraulikanschlüsse (in Fig. 2 der Anschluß 9) geleitet. Der andere Hydraulikanschluß 10 mündet in einen - nicht gezeigten - Ringraum des Umschaltventils, der über eine Leitung 11 (Fig. 1) stets mit einem die Hydraulikflüssigkeit aufweisenden Tank 12 verbunden ist, der sich in dem Gehäuse 13 der Handpumpe 5 befindet.

Der Tank 12 ist ferner, wie Fig. 1 zeigt, mit einem gesonderten Sauganschluß 14 versehen, der im nicht gebrauchten Zustand mittels einer Dichtung 15 und einer Kappe 16 verschlossen ist. Der gesonderte Sauganschluß 14 ist außerhalb des Gehäuses 13 hinausgeführt und von dort gut erreichbar.

Ferner ist ein gesonderter Druckanschluß 17 aus dem Gehäuse 13 herausgeführt, der zwischen dem eigentlichen Pumpenteil 8 und dem Umschaltventil 7 angeschlossen ist und vorzugsweise mit einem zum Umschaltventil 7 hin öffnenden Rückschlagventil versehen ist.

## Patentansprüche

1. Mit einer zusätzlichen elektrisch betriebenen Hydraulikpumpe nachrüstbarer Handpumpe zum Beaufschlagen eines hydraulischen, doppeltwirkenden Zylinders zwecks Kippen des Fahrerhauses von Lastkraftwagen, enthaltend hintereinandergeschaltet einen Tank (12), ein eigentliches Pumpenteil (8) und ein Umschaltventil (7) zum Kippen, Zurückkippen und gegebenenfalls für eine Leerlaufstellung, mit zwei Hydraulikanschlüssen (9, 10) für die Hin- und Rücklaufleitung zum hydraulischen Zylinder in Strömungsrichtung der Hydraulikflüssigkeit des eigentlichen Pumpenteils (8) hinter dem Umschaltventil (7),
**dadurch gekennzeichnet,** daß
das Umschaltventil (7) in der Handpumpe ( 5) vorgesehen ist und
die Handpumpe (5) mit einem aus der Handpumpe (5) herausgeführten gesonderten Druckanschluß (17), der zwischen dem Umschaltventil (7) und dem eigentlichen Pumpenteil (8) angeschlossen ist, und mit einem gesonderten Sauganschluß (14) versehen ist, der an den Tank (12) oder die zum Tank führende Leitung angeschlossen ist,
wobei der gesonderte Druckanschluß (17) und der gesonderte Sauganschluß (14) so aus dem Gehäuse (13) herausgeführt sind, daß daran die Leitungen zu einer elektrischen Hydraulikpumpe mit Vor- und Rücklauf angeschlossen werden können,
der Tank (12) im Gehäuse (13) der Handpumpe vorgesehen, und
das eigentliche Pumpenteil (8) im Tank (12) angeordnet ist.

2. Handpumpe nach Anspruch 1, **dadurch gekennzeichnet,** daß der gesonderte Druckanschluß (17) mit einem zum Umschaltventil (7) hin öffnenden Rückschlagventil versehen ist.

## Claims

1. A hand pump for pressurising a hydraulic, double-acting cylinder for the purpose of tipping the driver's cab of a commercial vehicle, which pump can be fitted later with an additional electrically operating hydraulic pump, which contains, connected in sequence, a tank (12), a specific pump portion (8) and a changeover valve (7) for the tipping, reverse tipping and possibly also for an idling position, with two hydraulic connections (9,10), for the supply and return to the hydraulic cylinder, arranged behind the changeover valve (7) in the flow direction of the hydraulic fluid of the integral pump portion (8), ch in that the changeover valve (7) is provided in the hand pump (5) and the hand pump (5) is provided with a separate pressure connector (17) leading out of the hand pump (5), which connector is connected between the changeover valve (7) and the specific pump section (8), and with a separate exhaust connection (14) which is connected to the tank (12) or to a line leading to the tank, whereby the separate pressure connection (17) and the separate exhaust connection (14) are so led out of the housing (13) that the connections to an electrical hydraulic pump with forward and reverse drive can be connected thereto, the tank (12) is provided in the housing (13) of the hand pump, and the specific pump portion (8) is arranged in the tank (12).

2. A hand pump according to claim 1, characterised in that the separate pressure connection (17) is provided with a non-return valve which opens into the changeover valve (7).

## Revendications

1. Pompe à main, susceptible d'être rééquipée d'une pompe hydraulique complémentaire fonctionnant électriquement, pour la commande d'un vérin hydraulique à double action en vue de faire basculer la cabine d'un camion, laquelle contient, montés successivement, un réservoir (12), une partie constituant la pompe proprement dite (8) et une soupape d'inversion (7), pour le basculement, le retour à la position initiale et éventuellement avec une position de point-mort, et laquelle comporte, en aval de la soupape d'inversion (7) dans le sens d'écoulement du fluide hydraulique de la partie pompe (8), deux raccords hydrauliques (9, 10) pour la conduite d'aller et de retour au vérin hydraulique, caractérisée en ce que la soupape d'inversion (7) est prévue à l'intérieur de la pompe à main (5) et que ladite pompe à main (5) est munie, d'une part, d'un raccord de refoulement (17) séparé, extérieur à elle, raccordé entre la soupape d'inversion (7) et la partie pompe proprement dite (8) et, d'autre part, d'un raccord d'aspiration (14) séparé, raccordé au réservoir (12) ou à la conduite qui y mène, en ce que le raccord de refoulement (17) distinct et le raccord d'aspiration (14) distinct sortent du carter (13) de manière telle qu'il est possible d'y raccorder les conduites menant vers une pompe hydraulique électrique avec circulation aller et retour, en ce que le réservoir (12) est prévu à l'intérieur du carter (13) de la pompe à main, et en ce que la partie pompe proprement dite (8) est disposée à l'intérieur du réservoir (12).

2. Pompe à main selon la revendication 1, caractérisé en ce que le raccord de refoulement distinct (17) est muni d'un clapet anti-retour s'ouvrant en direction de la soupape d'inversion (7).
